# FASCICULE DE BREVET EUROPEEN

(11) **EP 0 262 052 B1**
(45) Date de publication et mention de la délivrance du brevet: **27.03.1991**
(21) Numéro de dépôt: 87402140.5
(22) Date de dépôt: 24.09.1987
(51) Int. Cl.: E05B 17/00

(54) **Serrure, notamment pour véhicule automobile**
Schloss, insbesondere für Kraftfahrzeuge
Lock, especially for an automotive vehicle

(30) Priorité: 26.09.1986 FR 8613492
(43) Date de publication de la demande: 30.03.1988
(73) Titulaire: ECIA - EQUIPEMENTS ET COMPOSANTS POUR L'INDUSTRIE AUTOMOBILE, F-25400 Audincourt (FR)
(72) Inventeur: Escaravage, Gérard, F-25700 Valentigney (FR)
(74) Mandataire: Mestre, Jean (FR)

(56) Documents cités:
- DE-A- 3 401 842
- US-A- 3 321 266

## Description

La présente invention concerne une serrure pour véhicule automobile.

Plus particulièrement, l'invention concerne une serrure du type comportant un boitier solidaire d'une première partie du véhicule, dans lequel est disposé un pène associé à des moyens de verrouillage et/ou de déverrouillage, et une gäche solidaire d'une seconde partie du véhicule, adaptée pour coopérer avec le pène, l'une desdites première et seconde parties du véhicule étant mobile par rapport à l'autre et le pène étant monté articulé entre une position de libération et une position de verrouillage de la gäche.

Les serrures de l'état de la technique présentent un certain nombre d'inconvénients notamment au niveau du verrouillage de la gäche par le pène qui nécessite un effort important, se traduisant par exemple par la nécessité de fermer vigoureusement le hayon du véhicule.

Le document US 3 321 226 illustre une solution pour la fermeture automatique d'une partie mobile de véhicule à l'aide d'une serrure motorisée. Dans cette solution, un seul et unique constituant, à savoir une gäche mobile, qui est entraînée à l'aide d'un moteur, assure à la fois et l'accostage/accrochage d'un pène solidaire de la partie mobile et le verrouillage de ce pène lorsque cette partie mobile est fermée. Il y a lieu d'observer que cette gäche lorsqu'elle assure le verrouillage du pène peut aussi être commandée manuellement à l'aide d'une clé ce qui ne met pas la serrure à l'abri des tentavives d'effraction.

Le but de l'invention est donc de résoudre ce genre d'inconvénients en proposant une serrure qui permette de verrouiller en douceur la gäche dans le boltier, tout en conservant l'efficacité du verrouilage et en permettant à l'utilisateur d'actionner à tout moment les moyens de déverrouillage de celle-ci.

A cet effet, l'invention a pour objet une serrure d'un type analogue à celui exposé dans ce document et dont ceux des constituants nécessaires à l'invention sont rappelés dans le préambule de la revendication principale alors que les particularités distinctives de l'invention ressortent notamment de la partie caractérisante de cette revendication.

L'invention sera mieux comprise à l'aide de la description qui va suivre, donnée uniquement à titre d'exemple et faite en se référant au dessin annexé qui représente une vue en coupe d'une serrure selon l'invention, la gäche étant montrée dans plusieurs de ses positions.

Ainsi qu'il est représenté sur cette figure, une serrure selon l'invention, pour véhicule automobile, comporte un boltier 1 solidaire d'une première partie 2 du véhicule et dans lequel est disposé un péne 3 associé à des moyens de verrouillage et/ou de déverrouillage 4. La serrure comporte également une gäche 5, adaptée pour coopérer avec le pène et solidaire d'une seconde partie 6 du véhicule par exemple montée mobile par rapport à la première partie 2 de celui-ci.

Ainsi qu'il est connu, le pène est monté articulé entre une position de libération et une position de verrouillage de la gäche. Le pène comporte par exemple deux épaulements 3a et 3b destinés à coopérer avec une surface de butée 7 d'un organe de verrouillage 8 du pène, le pène étant sollicité vers sa position de libération de la gäche par des moyens élastiques (non représentés). Cet organe de verrouillage 8 présente la forme générale d'un U articulé en 8a dans le boitier et sollicité vers le pène pour définir les deux positions de celui-ci. Une tringle d'actionnement 9 permet de dégager la surface de butée 7 de l'organe de verrouillage de l'épaulement 3a du pène définissant la position de verrouillage du pène, de manière à assurer la libération de la gäche.

La serrure selon l'invention comporte également, disposé dans le boitier, un organe 10 de déplacement de la gäche 5. Cet organe de déplacement comprend des moyens d'accrochage 11 de cette gäche, et est monté déplaçable, ainsi qu'il est illustré sur cette figure, entre une position d'accrochage A de la gäche, cet accrochage étant réalisé par manoeuvre de la partie mobile du véhicule par l'utilisateur, et une position de verrouillage 8 de la gäche par le pène. Ce déplacement est assuré par l'intermédiaire de moyens d'actionnement 12 commandés dans un sens, c'est à dire de la position d'accrochage A de la gäche 5 par les moyens d'accrochage 11 de l'organe de déplacement vers la position de verrouillage 8 de la gäche par le pène, par des moyens d'indication de la présence de cette gäche en position d'accrochage, et dans l'autre sens, c'est à dire de la position de verrouillage 8 de la gäche par le pène vers la position d'accrochage A, par des moyens d'indication de l'actionnement des moyens de verrouillage 4 du pène.

Ces moyens d'indication sont par exemple constitués par un interrupteur actionné par la gäche ou l'organe de déplacement lors de la venue de la gäche en position d'accrochage, pour les moyens d'indication de la présence de la gäche en position d'accrochage A et par un interrupteur actionné par lesdits moyens de déverrouillage lors de leur actionnement, pour les moyens d'indication de l'actionnement des moyens de déverrouillage du pène.

Il est également à noter que des interrupteurs de fin de course en positions d' accrochage A et de verrouillage B, de l'organe de déplacement, sont prévus pour couper l'alimentation des moyens d'actionnement 12.

Les moyens d accrochage 11 de l organe de déplacement 10 comprennent un crochet, déplaçable entre une position active vers laquelle il est sollicité élastiquement et dans laquelle il s'étend dans le trajet de déplacement de la gâche 5, et une position escamotée de manière à permettre l'accrochage ou la libération de la gâche.

Le crochet comporte par exemple une surface inclinée 11a avec laquelle coopère la gâche 5 pour déplacer celui-ci vers sa position escamotée, lors de l' accrochage de la gâche.

Par ailleurs, des moyens 13 d'escamotage de l'organe de déplacement sont également prévus pour escamoter celui-ci lors d'un actionnement des moyens de déverrouillage 4 du pène. Ces moyens sont par exemple constitués par une came 14 articulée sur le pène 3 et reliée aux moyens de déverrouillage 4 du pène par une tringle de manoeuvre 15.

L'organe de déplacement 10 présente la forme générale d'un S. L'une des extrémités de celui-ci comprend les moyens d'accrochage 11 tels que décrits précédement, et l'autre est articulée en 11b sur un coulisseau 16 monté déplaçable dans le boîtier 1 par les moyens d' actionnement 12, de manière à entrainer un déplacement de l'organe de déplacement 10 de la gâche entre les deux positions mentionnées précédemment.

Il est à noter que l'organe de déplacement 10 est sollicité élastiquement vers sa position active par un ressort 17 dont l'une des extrémités est en appui sur le coulisseau 16 et l'autre, sur l'organe 10.

Les moyens d actionnement 12 mentionnés précédemment, comportent par exemple un moto-réducteur 18 dont l'arbre de sortie coopère avec des moyens d'entraînement 19 de l'organe de déplacement 10 pour le déplacer entre ses deux positions. Ces moyens d entraînement 19 comportent une roue dentée 20 solidaire de l'arbre de sortie du moto-réducteur 18 et destinée à coopérer avec des formes complémentaires d'une bande d'entraînement 21 montée déplaçable dans une glissière 22 solidaire du boitier 1, une extrémité de cette bande étant solidaire du coulisseau 16. Il est à noter que cette glissière 22 s'étend entre les deux branches de l'organe de verrouillage 8. Il va de soi que d'autres modes de réalisation sont possibles. Ainsi, le coulisseau peut être venu de matière avec la bande.

Le fonctionnement d'un tel dispositif est le suivant.

Lorsque l'utilisateur déplace par exemple la partie mobile du véhicule sur laquelle est fixée la gâche vers la position d'accrochage A, la gâche coopère avec la surface inclinée 11a du crochet de l'organe de déplacement 10 pour déplacer celui-ci vers sa position escamotée et permettre à la gâche de franchir le crochet et d'arriver dans la position d' accrochage.

Dans cette position, les moyens de détection de la présence de la gâche en position d'accrochage alimentent le moto-réducteur 18 dans un certain sens pour que celui-ci entraîne un déplacement de la bande d'entrainement 21 et donc du coulisseau 16 et de l'organe de déplacement 10 vers la position de verrouillage B de la gâche par le pène.

L'organe de déplacement amène alors automatiquement la gâche 5 en position de verrouillage B, dans laquelle l'épaulement 3a du pène coopère avec la surface de butée 7 de l'organe de verrouillage 8 pour bloquer la gâche en position de verrouillage. Lorsque la gâche est dans cette position de verrouillage, un interrupteur de fin de course détecte cette présence et coupe l'alimentation du moto-réducteur 18 de manière à arrêter le déplacement de l'organe de déplacement 10.

Lorsque l'utilisateur désire déverrouiller la gâche, il actionne les moyens 4 de déverrouillage du pêne par l'intermédiaire de la tringle de manoeuvre 9, ce qui entraîne un relâchement du pène vers sa position de libération de la gâche, un actionnement de la came 14 par la tringle 15 solidaire des moyens de déverrouillage, pour escamoter l'organe de déplacement et libérer totalement la gâche et enfin une alimentation du moto-réducteur 18 dans le sens opposé au précédent de manière à permettre une remontée de l'organe de déplacement vers la position d'accrochage. Un interrupteur de fin de course détecte l'arrivée de l' organe de déplacement dans la position d'accrochage et coupe l'alimentation du moto-réducteur de manière à arrêter le déplacement de l'organe de déplacement qui est alors prêt pour un autre cycle de verrouillage.

Dans la description, les différents interrupteurs de détection et de fin de course n'ont pas été décrits dans le détail car ces types d'interrupteurs sont bien connus en soi et ne présentent pas de difficultés particulières de mise en oeuvre,

L'organe de déplacement 10 constitue donc des moyens d'assistance au déplacement de la gâche entre une position d'accrochage dans laquelle la gâche est amenée par l'utilisateur en manoeuvrant par exemple la partie mobile du véhicule, dont est solidaire cette gâche, et une position de verrouillage de cette gâche dans le boitier de serrure, par le pène.

Par ailleurs, et ainsi que cela a été décrit, l'utilisateur peut à tout moment du cycle de verrouillage, libérer la gâche en actionnant les moyens de déverrouillage du pène.

## Revendications

1. Serrure pour véhicule automobile pourvu d'une première et d'une seconde parties (2, 6) mobiles relativement l'une à l'autre, comprenant, entre autres, une gâche (5) solidaire de l'une de ces parties (2, 6) et, logé dans un boîtier (1) solidaire de l'autre de ces parties (2, 6) un pène (3) coopérant avec cette gâche (5) et mobile entre une position de libération et une position de verrouillage de cette gâche (5) où cette gâche (5) est montée de manière à décrire une trajectoire entre une position d'accostage/accrochage (A) et une position de verrouillage (B) et inversement et où ce pène (3) est monté de manière à intercepter cette trajectoire lorsqu'il passe de l'une à l'autre de ses positions de libération et de verrouillage de cette gâche (5), des moyens (4) de verrouillage et/ou de déverrouillage associés au pène (3) pour le commander afin de le faire passer de sa position de verrouillage à sa position de libération, des moyens d'indication que cette gâche (5) est en position d'accrochage (A) et des moyens d'indication de l'actionnement des moyens (4) de déverrouillage du pène (3), serrure caractérisée en ce qu'elle comprend, en outre, dans ce boîtier (1) un organe (10) de déplacement de la gâche (5) qui est équipé de moyens (11) d'accrochage à échappement de celle-ci et qui est monté mobile d'une part suivant cette trajectoire entre ces positions d'accostage/ accrochage (A) et de verrouillage (B) et d'autre part relativement à cette trajectoire, et des moyens d'actionnement (12) reliés à cet organe (10) pour le mouvoir entre ses positions et qui sont commandés d'une part par ces moyens d'indication que la gâche (5) est en position d'accrochage (A) pour le faire passer de cette position à la position de verrouillage (B) et d'autre part par ces moyens d'indication de l'actionnement des moyens (4) de déverrouillage du pène (3) pour le faire passer de cette position de verrouillage (B) à cette position d'accostage/accrochage (A) et caractérisée en ce que le pène (3) passe de l'une à l'autre de ses positions de libération ou de verrouillage et intercepte cette trajectoire lorsque la gâche (5) est dans sa position de verrouillage (B).

2. Serrure selon la revendication 1, caractérisée en ce que les moyens d'accrochage (11) de l'organe de déplacement comprennent un crochet, déplaçable entre une position active, vers laquelle il est sollicité élastiquement et dans laquelle il s'étend dans le trajet de déplacement de la gâche (5) et une position escamotée de manière à permettre l'accrochage ou la libération de la gâche.

3. Serrure selon la revendication 2, caractérisée en ce que le crochet (11) comporte une surface inclinée (11a) destinée à coopérer avec la gâche (5) pour déplacer celui-ci vers sa position escamotée lors de l'accrochage de celle-ci.

4. Serrure selon la revendication 2 ou 3, caractérisée en ce qu'il est prévu des moyens d'escamotage (13) de l'organe de déplacement lors d'un actionnement des moyens de déverrouillage du pène.

5. Serrure selon la revendication 4, caractérisée en ce que lesdits moyens d'escamotage comprennent une came (14) montée articulée sur le pène (3) et reliée auxdits moyens de déverrouillage (4) du pène, par une tringle de manoeuvre (15).

6. Serrure selon l' une quelconque des revendications précédentes, caractérisée en ce que l'organe de déplacement présente la forme générale d'un S, dont l'une des extrémités comprend les moyens d'accrochage (11) et l'autre est articulée sur un coulisseau (16) déplaçable dans le boîtier (1) par les moyens d' actionnement (12), de manière à entrainer un déplacement de l'organe de déplacement (10) de la gâche entre ses deux positions.

7. Serrure selon la revendication 6, caractérisée en ce que l'organe de déplacement est sollicité élastiquement vers sa position active par un ressort (17) dont l'une des extrémités est en appui sur le coulisseau (16) , et l'autre, sur l'organe (10).

8. Serrure selon l' une quelconque des revendications précédentes, caractérisée en ce que les moyens d actionnement (12) comportent un moto-réducteur (18) dont l'arbre de sortie coopère avec des moyens d entrainement (19) de l'organe pour le déplacer entre ses deux positions.

9. Serrure selon la revendication 8, caractérisée en ce que les moyens d'entraînement comportent une roue dentée (20) solidaire de l'arbre de sortie du moto-réducteur (18) et destinée à coopérer avec des formes complémentaires d'une bande d'entrainement (21) montée déplaçable dans une glissière (22) solidaire du boîtier (1) et dont l'une des extrémités est solidaire du coulisseau (16).

10. Serrure selon l'une quelconque des revendications précédentes, caractérisée en ce que les moyens d'indication de la présence de la gâche en position d'accrochage (A) comprennent un interrupteur actionné par la gâche (5) ou l'organe de déplacement (10) lors de la venue de la gâche en position d'accrochage.

11. Serrure selon l'une quelconque des revendications précédentes, caractérisée en ce que les moyens d'indication de l'actionnement des moyens de déverrouillage (4) du pène comprennent un interrupteur actionné par lesdits moyens de déverrouillage lors de leur actionnement.

12. Serrure selon l'une quelconque des revendications précédentes, caractérisée en ce qu'il est prévu des interrupteurs de fin de course en positions d'accrochage (A) et de verrouillage (B) de l'organe de déplacement, pour couper l'alimentation des moyens d'actionnement (12).

## Claims

1. Lock, particularly for a motor vehicle, provided with a first and a second parts (2, 6) movable relative to one another incorating inter alia a keeper (5) integral with one of the said parts (2, 6) located in a case (1) integral with the other of said parts (2, 6), a bolt (3) cooperting with the said keeper and movable between a release position and a locking position for said keeper (5), the latter being mounted so as to describe a trajectory between an engagement/hooking position (A) and a locking position (B) and vice versa and where said bolt (3) is mounted so as to intercept said trajectory when it passes fron one to the other of its release and locking positions with respect to said keeper (5), locking and/or unlocking means (4) associated with the bolt (3) in order to control the latter, so as to make it pass from its locking position to its release position, means for indicating that the said keeper (5) is in the hooking position (A) and meams for indicating the actuation of the locking means (4) for the bolt (3), characterized in that it also comprises, in said case (1), a memb er (10) for moving th e keeper (5) And which is equipped with hooking means (11) on release therefrom and which is mounted so as to move on the one hand along said path between its engagement/hooking (A) and locking (B) positions and on the other hand relative to said trajectory, as well as actuating means (12) connected to said member (10) for moving it betweeen its positions and which are controlled on the one hand by the means for indicating that the keeper (5) is in the hooking position (A) to pass it from said position to th e locking position (B) And on the other hand by means for indicating the actuation of said unlocking means (4) for the bolt (3) in order to pass it from said locking position (B) to said engagement/hooking position (A) and characterized in that the bolt (3) passes from one to the other of its release or locking positions and intercepts said trajectory when the keeper (5) is in its locking position (B).

2. Lock according to claim 1, characterized in that the hooking means (11) for the displacement member comprise a hook displaceable between an active position, to which it is elastically biased and in which it extends into the displacement path of the keeper (5) and a retracted postion, so as to permit the hooking or release of the keeper.

3. Lock according to claim 2, characterized in that the hook (11) has an inclined surface (11a) for cooperating with the keeper (5) in order to bring the latter towards its retracted position during the hooking thereof.

4. Lock according to claims 2 or 3, characterized in that it is provided with means (13) for retracting the displacement member during an actuation of the bolt unlocking means.

5. Lock according to claim 4, characterized in that said retracting means comprise a cam (14) mounted in articulated manner on the bolt (3) and connected to said bolt unlocking means (4) by a control rod (15).

6. Lock according to any one of the preceding claims, characterized in that the displacement member has a generally S shape, whereof one of the ends comprises hooking means (11) and the other is articulated to a slide (16) displaceable in the case (1) by actuating means (12), so as to cause a displacement of the keeper displacement member (10) between its two positions.

7. Lock according to claim 6, characterized in that the displacement member is elastically biased towards its active position by a spring (17), one of whose ends bears on the slide (16) and the other on the member (10).

8. Lock according to any one of the preceding claims, characterized in that the actuating means (12) comprise a motor speed reducer (18), whose output shaft cooperates with means (19) for driving the member in order to displace it between its two positions.

9. Lock according to claim 8 , characterized in that the drive means comprise a gear wheel (20 ) integral with the output shaft of the motor speed reducer ( 18 ) and cooperating with complementary shapes of a driving belt (21) mounted in displaceable manner in a slideway (22) integral with the case and whereof one of the ends is integral with the slide (16).

10. Lock according to any one of the preceding claims, characterized in that the means for indicating the presence of the keeper in the hooking position (A) comprise a switch actuated by the keeper (5) or the displacement member (10) when said keeper reaches the hooikig position.

11. Lock according to any one of the preceding claims, characterized in that the means for indicating the actuation of the bolt unlocking means (4) comprise a switch actuated by said unlocking means during the actuation thereof.

12. Lock according to any one of the preceding claims, characterized in that it is provided with end-of-travel switches in the hooking (A) and locking (B) positions of the displacement member, in order to interrupt the power supply for the actuating means (12).

## Patentansprüche

1. Schloß, insbesondere für Kraftfahrzeuge, mit einem ersten und einem zweiten zueinander relativ beweglichen Teil (2,6), mit u.a. einer Türraste (5), die einteilig mit einem dieser Teile (2,6) und in einem Gehäuse (1) angeordnet ist, das einteilig mit dem anderen dieser Teile (2,6) ist, einem Riegel (3), der mit der Türraste (5) zusammenarbeitet und beweglich zwischen einer Freigabe- und einer Verriegelungsstellung dieser Türraste (5) ist, wo die Türraste (5) derart angebracht ist, um eine Bahn zwischen einer Koppel-/Verhakungsstellung (A) und einer Verriegelungsstellung (B) und umgekehrt zu beschreiben, und wo der Riegel (3) derart angebracht ist, um diese Bahn zu unterbrechen, während er von der einen zur anderen seiner Stellungen von Freigabe zur Verriegelung dieser Türraste (5) passiert, Mitteln (4) zur Verriegelung und/oder Entriegelung, die mit dem Riegel (3) für das Steuern verbunden sind, um ihn aus seiner Verriegelungs- in seine Freigabestellung passieren zu lassen, Anzeigemitteln, daß die Türraste (5) in Verhakungsstellung (A) ist, und Anzeigemitteln für die Betätigung der Entriegelungsmittel (4) des Riegels (3),
**dadurch gekennzeichnet,**
daß das Schloß außerdem im Gehäuse (1) ein Versetzungsorgan (10) für die Türraste (5) aufweist, das mit Verhakungsmitteln (11) bei deren Entweichen ausgerüstet ist und das beweglich angebracht ist, indem es einerseits der Bahn zwischen ihrer Koppel/Verhakungsstellung (A) und der Verriegelungsstellung (B) folgt und andererseits relativ zu dieser Bahn, und mit diesem Organ (10) verbundene Betätigungsmittel (12), um es zwischen seinen Stellungen zu bewegen, die einerseits durch die Anzeigemittel gesteuert werden, wenn die Türraste (5) in der Verhakungsstellung (a) ist, um es aus dieser Stellung in die Verriegelungsstellung (B) passieren zu lassen, und andererseits durch Anzeigemittel zur Betätigung der Entriegelungsmittel (4) des Riegels (3), um es von dieser Verriegelungsstellung (B) in die Koppel/Verhakungsstellung (A) passieren zu lassen, und
**dadurch gekennzeichnet,**
daß der Riegel (3) von der einen in die andere seiner Freigabeoder Entriegelungsstellung passiert und diese Bahn unterbricht, wenn die Türraste (5) in ihrer Verriegelungsstellung (B) ist.

2. Schloß nach Anspruch 1,
**dadurch gekennzeichnet,**
daß die Verhakungsmittel (11) des Versetzungsorgans einen Haken aufweisen, der versetzbar ist zwischen einer aktiven Stellung, gegen welche er elastisch belastet wird und in welcher er sich in den Versetzungsweg der Türraste (5) erstreckt, und einer eingeklappten Stellung, um die Verhakung oder die Freigabe der Türraste zu gestatten.

3. Schloß nach Anspruch 2,
**dadurch gekennzeichnet,**
daß der Haken (11) eine schräge Fläche (11a) für ein Zusammenarbeiten mit der Türraste (5) aufweist, um ihn in eine eingeklappte Stellung während deren Verhakung zu versetzen.

4. Schloß nach Anspruch 2 oder 3,
**dadurch gekennzeichnet,**
daß Einklappmittel (13) des Versetzungsorgans während einer Betätigung der Entriegelungsmittel des Riegels vorgesehen sind.

5. Schloß nach Anspruch 4,
**dadurch gekennzeichnet,**
daß die Einklappmittel einen Nocken (14) aufweisen, der am Riegel (3) angelenkt und mit den Entriegelungsmitteln (4) des Riegels durch ein Schaltgestänge (15) verbunden ist.

6. Schloß nach einem der vorhergehenden Ansprüche,
**dadurch gekennzeichnet,**
daß das Versetzungsorgan die allgemeine Gestalt eines S hat, dessen eines Ende die Verhakungsmittel (11) aufweist und dessen anderes Ende an einem im Gehäuse (1) durch Betätigungsmittel (12) versetzbaren Kulissenstein (16) angelenkt ist, um ein Versetzen des Versetzungsorgans (10) der Türraste zwischen ihren beiden Stellungen durchzuziehen..

7. Schloß nach Anspruch 6,
**dadurch gekennzeichnet,**
daß das Versetzungsorgan elastisch gegen seine aktive Stellung durch eine Feder (17) belastet wird, deren eines Ende sich am Kulissenstein (16) und deren anderes Ende sich am Organ (10) abstützt.

8. Schloß nach einem der vorhergehenden Ansprüche,
**dadurch gekennzeichnet,**
daß die Betätigungsmittel (12) einen Getriebemotor (18) aufweisen, dessen Ausgangswelle mit den Durchziehmitteln (19) des Organs zum Versetzen zwischen den beiden Stellungen zusammenarbeitet.

9. Schloß nach Anspruch 8,
**dadurch gekennzeichnet,**
daß die Durchziehmittel ein Zahnrad (20) aufweisen, das einteilig mit der Ausgangswelle des Getriebemotors (18) und dazu bestimmt ist, mit den zugehörigen Formen eines Durchziehbandes (21) zusammenzuarbeiten, das versetzbar in einer mit dem Gehäuse (1) einteiligen Gleitbahn (22) angeordnet und dessen eines Ende einteilig mit dem Gleitstein (16) ist.

10. Schloß nach einem der vorhergehenden Ansprüche,
**dadurch gekennzeichnet,**
daß die Anzeigemittel für die Anwesenheit der Türraste in der Verhakungsstellung (A) einen durch die Türraste (5) oder das Versetzungsorgan (10) betätigten Umschalter während der Ankunft der Türraste in der Verhakungsstellung aufweisen.

11. Schloß nach einem der vorhergehenden Ansprüche,
**dadurch gekennzeichnet,**
daß die Anzeigemittel für die Betätigung der Entriegelungsmittel (4) des Riegels einen durch diese Entriegelungsmittel während ihrer Betätigung betätigten Umschalter aufweisen.

12. Schloß nach einem der vorhergehenden Ansprüche,
**dadurch gekennzeichnet,**
daß Endschalter in der Verhakungs- (A) und der Verriegelungsstellung (B) des Versetzungsorgans vorgesehen sind, um die Zuführung von Betätigungsmitteln (12) zu unterbrechen.
